# EUROPÄISCHE PATENTSCHRIFT

(11) **EP 0 848 459 B1**
(45) Veröffentlichungstag und Bekanntmachung des Hinweises auf die Patenterteilung: **11.10.2006**
(21) Anmeldenummer: 97120673.5
(22) Anmeldetag: 26.11.1997
(51) Int. Cl.: H01R 13/646, H01R 9/05

(54) **Leitungs-Steckverbindung**
PCB-line connector
Connecteur de ligne pour circuit imprimé

(30) Priorität: 13.12.1996 DE 19651800; 15.01.1997 DE 19701034; 08.08.1997 DE 19734391
(43) Veröffentlichungstag der Anmeldung: 17.06.1998
(73) Patentinhaber: FUBA Automotive GmbH & Co. KG, 31162 Bad Salzdetfurth (DE)
(72) Erfinder: Leinwetter, Bernd, 31141 Hildesheim (DE); Schwarte, Andreas, 31188 Holle (DE); Becker, Ulrich D., 31139 Hildesheim (DE); Burkert, Manfred, 31167 Bockenem (DE); Pentzek, Olaf, 32676 Lügde (DE)

(56) Entgegenhaltungen:
- EP-A- 0 557 781
- DE-A- 2 038 193
- DE-A- 2 748 818
- DE-A- 3 834 074
- DE-A- 4 324 917
- DE-A- 4 328 426
- US-A- 2 980 878
- US-A- 3 201 721
- US-A- 5 183 412
- US-A- 5 532 659
- PATENT ABSTRACTS OF JAPAN vol. 1997, no. 06, 30. Juni 1997 (1997-06-30) & JP 09 050840 A (JAPAN AVIATION ELECTRON IND LTD), 18. Februar 1997 (1997-02-18)
- PATENT ABSTRACTS OF JAPAN vol. 1996, no. 09, 30. September 1996 (1996-09-30) & JP 08 125296 A (TOYOBO CO LTD), 17. Mai 1996 (1996-05-17)

## Beschreibung

Die Erfindung betrifft eine Leitungs-Steckverbindung für die Übertragung von elektrischer Energie, insbesondere für die Übertragung von Hochfrequenz-Signalen, mit den im Oberbegriff des Hauptanspruchs angegebenen Gattungsmerkmalen.

Bei dem beweglichen Strompfad der Paarung kann es sich neben dem Koaxialkabel auch z.B. um ein symmetrisches oder mehradriges Kabel handeln. Darüber hinaus kann der parallele Anschluß von mehreren Kabeln, z.B. über eine Steckerleiste, erforderlich sein. Als Trägermaterial für die festen Strompfade, die Leiterbahnen, dienen üblicherweise Leiterplatten mit ein- und beidseitiger Metallisierung, auch in Mehrlagen-Anordnung (Multilayer), aber auch räumliche Ausbildungen, z.B. die konkaven Gehäuse-Innenflächen eines Elektrogeräts (moulded interconnection devices, MID).

Die Steckverbindungen des bekannten Stands der Technik basieren meist darauf, daß die Leiterbahnen mit einem speziellen Buchsenteil verbunden werden, das auf der Leiterplatte oder in der Gehäusewandung arretiert oder direkt in den Gehäuseaufbau integriert wird. Das Kabel ist mit einem dazu passenden Steckerteil versehen.
Die Buchse und der Stecker für HF-Verbindungen haben jeweils ein eigenes zentrisches Leiterstück für die Signalführung.
Das Innenleiterteil der Buchse wird durch Löten mit einer Leiterbahn und das des Steckers mit dem entsprechenden Leiter des Kabels verbunden.
Die Masseanbindung wird über die Außenleiterteile von Stecker und Buchse hergestellt, wobei die Leiterplatte meist über Lötverbindungen an das mit der Buchse galvanisch verbundene Gehäuse oder ein entsprechendes Chassis angeschlossen wird.
Die Buchse und der Stecker des bekannten Stands der Technik müssen beide so ausgebildet sein, daß sie jedes für sich alle an die Verbindung gestellten elektrischen und mechanischen Anforderungen erfüllen.

Neben den Beispielen für den klassischen Verbindungsaufbau in Gestalt der Paarung von Buchse und Stecker wurde eine Reihe spezifischer Konstruktionen für die Kontaktierung von Leiterbahnen auf Schaltungsplatinen mit einzelnen Leitungen gefunden. So werden in den US-Patentschriften Nr. 3 201 721 und 5 532 659 sowie in der DE-OS Nr. 27 48 818 aufwendige mehrteilige Adapter beschrieben, in denen der Leitungsdraht eines Kabels durch Verschrauben arretiert wird und die ihrerseits durch Verschrauben oder mit Klemmschrauben an der Platine befestigt werden.
Im US-Patent Nr. 2 980 878 und in der DE-OS Nr. 43 24 917 finden sich Krimplösungen mit ebenso kompliziertem Aufbau. Dabei wird jeweils ein einzelner Draht oder Litze mit dem Leiterplattenmaterial verbunden. Bei der OS 43 24 917 wird zusätzlich noch die Löttechnik zuhilfe genommen, um eine sichere Halterung zu gewährleisten.
In der DE-OS 43 28 426 wird ein "Stecksockel mit angelöteter Leiterplatte" beschrieben.
Die Anordnung zeichnet sich durch einen mehrteiligen, ebenfalls alles andere als einfachen Aufbau aus. Dabei sind erfindungsgemäß Lötverbindungen und mechanische Halterungen mit Formschluß sowie Blech-Stanzteile zur elektrischen Kontaktierung vorgesehen. Man erhält damit eine Art Steckerleiste für die reihenweise Kontaktierung einzelner Leiterdrähte mit Leiterbahnen..
Als letztes Beispiel sei die DE-OS Nr. 2 038 193 erwähnt. Hier wird ein federndes Blechteil in eine Bohrung einer Platine gesteckt. Um einen leitenden Kontakt herzustellen, wird das Blechteil mittels eines Stifts aus leitendem bzw. aus nichtleitendem Material, der in die Bohrung eingeführt wird, verspannt. Man erhält dadurch eine kraftschlüssige Halterung des Blechteils und kann über das Blechteil z.B. eine Leiterbahn auf der Oberseite der Platine mit einer Leiterbahn auf deren Unterseite elektrisch verbinden oder das Anschlußpin eines elektrischen Bauelements auf der Platine festklemmen und kontaktieren.

Die vorliegende Erfindung geht von der Überlegung aus, daß viele Steckverbindungen an Schaltungen der Hochfrequenztechnik nur sehr selten betätigt werden. In vielen Fällen wird eine Steckverbindung vor allem zur Vereinfachung des Schaltungseinbaus vorgesehen, und sie wird anschließend, während der gesamten Nutzungdauer, höchstens dann noch einmal gelöst, wenn z.B. eine Reparatur erforderlich ist.
Hier ist es sinnvoll, Wege zu suchen, um den bisher üblichen Aufwand in Gestalt hochwertiger Buchse-Stecker-Kombinationen oder ähnlicher Konstruktionen des Stands der Technik, wie die oben beschriebenen, zu senken, gleich, ob es sich dabei bisher um Normteile oder um Speziallösungen handelte.

Der Erfindung liegt die Aufgabe zugrunde, den Aufbau einer Steckverbindung zwischen einer elektronischen Schaltung und einem oder mehreren Kabeln in bezug auf den Anschluß am Schaltungsträger wie auch hinsichtlich des Steckerteils zu vereinfachen, ohne die elektrischen und auch die mechanischen Funktionen im Vergleich zu den Lösungen des bekannten Stands der Technik zu beeinträchtigen.
Diese Aufgabe wird erfindungsgemäß mit den im kennzeichnenden Teil des Hauptanspruchs angegebenen Merkmalen gelöst.
Die Unteransprüche enthalten bevorzugte Ausführungsvarianten und -details.

Bei der erfindungsgemäßen Anordnung wird das kabelseitige Steckelement quasi direkt in die Leiterplatte hineingeschoben und steht, ohne Zwischenglied, in unmittelbarer Verbindung mit den Leiterbahnen auf dem Trägermaterial. Als einzige zusätzliche Funktion bleibt die Halterung des Steckelements am Gehäuse übrig.

Der Aufbau der Steckverbindung wird damit auf die kabelseitige Komponente sowie auf die Forderung an den Konstrukteur des Gehäuses reduziert, einen passenden Durchlaß und eine lösbare Sperre vorzusehen.
Mit diesem Prinzip kann der Aufwand für die Anschlußstelle - in unterschiedlichen, auf die jeweiligen Betriebsbedingungen abstimmbaren Ausführungsvarianten - wirkungsvoll gesenkt werden. Für Versuchsausführungen wurden Preise errechnet, die nur noch 25% der Werte für vergleichbare Anordnungen des Stands der Technik betragen.

Ebenso vorteilhaft läßt sich auch eine Reihung mehrerer Kabelanschlüsse an einer Schaltung, z.B. über eine Steckerleiste, realisieren. Der Aufwand für die bisher erforderliche spezielle Buchsenkonstruktion wird auch hier auf die Arrertierungsfunktion reduziert. Gleichzeitig unterstützt der durch das Prinzip mögliche platzsparende Aufbau die von den Anwendern bevorzugte Einseiten-Anordnung aller vorhandenen Anschlüsse und zu- und wegführenden Kabel an einem Schaltungsgehäuse.

Die Erfindung wird im folgenden an Hand von Ausführungsbeispielen näher erläutert.
In der zugehörigen Zeichnung zeigen in schematischer Darstellung
- Figur 1.: Steckverbindung mit drei Schlitzen
- Figur 2.: Steckverbindung mit zwei Schlitzen
- Figur 3.: Abwandlungen der Kontaktierung
a) Kontaktbuckel
b) angesetzte Zunge aus Metall, wobei diese Abwandlung nicht unter den Schutzbereich der Anmeldung fällt.
- Figur 4.: Steckverbindung, mechanische Halterung über Zusatzelemente
- Figur 5.: Steckverbindung mit drei Schlitzen in der Schaltungsplatine
- Figur 6.: Steckverbindung mit zwei Schlitzen in der Schaltungsplatine
a) Außenleiterhülse mit umlaufender Sicke
b) Außenleiterhülse mit Haken
c) Anordnung mit Federring
- Figur 7.: Angeschrägte Schlitzflanken und kegelige Außenleiterhülse
- Figur 8.: Platine mit angesetzten Metallzungen und Halterung über die Zungen, wobei diese Abwandlung nicht unter den Schutzbereich der Anmeldung fällt
- Figur 9.: Steckerteil mit Sekundärhülse
- Figur 10.: Steckerteil mit Sekundärhülse und Halterung am Schaltungsgehäuse

Dabei bedeuten:
- 1: Leiterplatte
- 1.1: HF-Leiterbahn auf dem Schaltungsträger
- 1.2: Masse-Leiterbahn auf dem Schaltungsträger
- 2: Koaxialkabel
- 2.1: symmetrische Leitung
- 3: Schlitz
- 3.1, 3.2: Schlitzflanken mit Metallisierung
- 4: Zunge
- 5: Außenleitergeflecht des Kabels
- 6: Innenleiter des Kabels
- 7: Außenleiterhülse
- 8: Innenleiterhülse
- 9: Kontaktbuckel
- 11: Lötstelle
- 12: Gehäuse
- 13: Steckergehäuse
- 14: Halteflansch
- 15: Hebel
- 16: Hinterschnitt
- 16.1: federnder Vorsprung
- 17: Schrägung einer Schlitzflanke
- 17.1: kegeliger Bereich einer Hülse
- 18: umlaufende Einschnürung einer Hülse
- 19: Federring
- 20: Sekundärhülse
- 21: Ringnut

In die Leiterplatte 1 sind bei der Ausführung nach Figur 1 drei Schlitze 3 und bei der Ausführung nach Figur 2 zwei Schlitze 3 eingefräst oder gestanzt. Die Flanken 3.1, 3.2 der Schlitze sind partiell metallisiert, und die Metallisierung steht mit unterschiedlichen Leiterbahnen 1.1, 1.2 oder z.B. einer Massefläche auf der gegenüberliegenden Seite der Leiterplatte 1 in Verbindung.

Der kabelseitige Stecker besteht aus der Außenleiterhülse 7, die über das Außenleitergeflecht 5 des Kabels 2 geschoben ist, und der Innenleiterhülse 8, die auf den Innenleiter 6 gepreßt ist. Die Innenleiterhülse kann für die Variante nach Figur 1 auch als Stift aus Vollmaterial ausgeführt sein.

Im Betriebszustand, d.h. bei eingeschobenem Stecker, steht die Innenleiterhülse 8 über die Flanken 3.1 mit der Leiterbahn 1.1 und die Außenleiterhülse 7 über die Flanken 3.2 mit den Leiterbahnen 1.2 oder der Massefläche auf der anderen Leiterplattenseite in Verbindung. Die Kontaktierung kann durch aufeinander abgestimmte Bemaßung der Hülsen sowie der Abstände der mit ihnen korrespondierenden Schlitzflanken und durch Federwirkung des Hülsenmaterials gewährleistet werden.

In Figur 3 werden Abwandlungen der Schlitzgestaltung gezeigt, mit denen besonderen Anforderungen und Gegebenheiten entsprochen werden kann, wobei die in Figur 3b gezeigte Abwandlung nicht unter den Schutzbereich der Anmeldung fällt. So könnten die aufgesetzten Metallzungen 10 besonders für Ausführungen nach Figur 2 geeignet sein, bei denen eine Zunge von einer Innenleiterhülse 8 umschlossen wird. Ebenso ist denkbar, auf gleiche Weise mit einer Zunge-Hülse-Paarung oder der Paarung eines Schlitzes mit einer Hülse ähnlich der Innenleiterhülse den Kontakt zum Außen- oder Masseleiter eines Kabels herzustellen, z.B. bei Verwendung eines symmetrischen Kabels. Diese Anordnung bietet sich auch bei Anschluß mehrerer Kabel über eine Steckerleiste an.

Figur 4 zeigt schließlich ein Beispiel für die mechanische Halterung einer erfindungsgemäßen Steckverbindung an dem Schaltungsgehäuse 12. Der Durchlaß am Gehäuse 12 ist außen mit einem Halteflansch 14 versehen, über den die Hebel 15 mit Haken greifen, die die Steckverbindung mit dem Steckergehäuse 13 in der Betriebsstellung arretieren und auch ein Lösen der Halterung gestatten.

Im folgenden werden Ausführungen der Erfindung beschrieben, bei denen auf das Steckergehäuse 13 und den Halteflansch 14 verzichtet werden kann, ohne daß Abstriche hinsichtlich der Qualität der Arretierung und mechanischen Halterung gemacht werden müssen.

Wie die Beispiele in Figur 5 bis 7 zeigen, wird die Halterung erfindungsgemäß vorzugsweise direkt von der Platine 1 und der Hülsenkonstruktion des kabelseitigen Steckerteils übernommen. Im Bereich der Schlitze 3 in der Platine 1 werden Hinterschnitte (Einkerbungen) 16 vorgesehen, oder eine oder zwei äußere Flanken 3.2 werden nicht parallel ausgebildet, sondern mit Schrägen 17 versehen.
Wenn man jetzt an der mit den Flanken jeweils korrespondierenden Außenleiterhülse 7 oder Innenleiterhülse 8 federnde Vorsprünge 16.1 vorsieht oder die Hülse mit einem kegeligen Bereich 17.1 als Pendant zur Schräge 17 ausbildet, dann erzielt man den gewünschten Halterungseffekt ohne zusätzliche Bauteile und ohne spezielle Ausformungen am Platinengehäuse.
Die Vorsprünge 16 können in an sich bekannter Weise als umlaufende Sicken, als partielle Ausbeulungen oder hakenähnlich usw. ausgebildet sein, wie in Figur 5 und 6 beispielhaft gezeigt. Dabei wäre der Haken 16.1 nach Figur 6 c - bei entsprechender Ausformung des Hinterschnitts 16 an der Platine 1 - auch für eine unlösbare Verbindung geeignet.
Die jeweils mit Vorsprüngen 16 versehene oder kegelige Hülse soll beim Zusammenstecken der Verbindungsteile ohne Widerstand in die Schlitzanordnung gleiten. Dies wird durch die Federung des Hülsenmaterials in Verbindung mit den koaxialen oder wendelartigen Schlitzen der Hülse gewährleistet. Der gleiche Effekt wird bei der Variante in Figur 6 c mit dem Federring 19 in der Einschnürung (Ringnut) 18 erzielt.

Figur 8 zeigt eine Leitungs-Steckverbindung, welche nicht unter den Schutzbereich der Anmeldung fällt, mit angesetzte Metallzungen 10, bei denen die äußeren Zungen, die z.B. einen flachen rechteckigen Querschnitt haben, mit seitlichen Hinterschnitten oder Einkerbungen 16 versehen sind. Die mittlere Zunge könnte einen zylindrischen Querschnitt haben und mit einer Ringnut als Hinterschnitt 16 versehen sein.

In Figur 9 und 10 wird ein Steckerteil mit einer Sekundärhülse 20 gezeigt, die z.B. aus Kunststoff besteht. Sie umgibt das kabelseitige Steckerteil im Bereich der Außenleiterhülse, und es ist denkbar, sie mit dem Steckerteil an der Platine, aber auch, wie Figur 10 zeigt, an dem Schaltungsgehäuse zu arretieren.

## Patentansprüche

1. Leitungs-Steckverbindung für die Übertragung elektrischer Energie zwischen einem Kabel, insbesondere einem Koaxialkabel, und einer in einem Gehäuse angeordneten, mit Leiterbahnen versehenen Leiterplatte, **gekennzeichnet durch** die folgenden Merkmale:
- die Leiterplatte (1) ist in einem Randbereich mit mehreren länglichen, nebeneinanderliegenden Schlitzen (3) versehen, die Zungen (4) bilden,
- die Flanken (3.1, 3.2) der Schlitze (3) sind partiell metallisiert, wobei jede Teilmetallisierung leitend zu einer anderen Leiterbahn (1.1, 1.2) oder leitenden Fläche (1.3) auf der Leiterplatte (1) führt, und umfassend
- elektrischen Komponenten des kabelseitigen Steckerteils bestehend aus einem Stecker mit einer metallischen Außenleiterhülse (7), die mit dem Außen- oder Masseleiter (5) des Kabels (2) verbunden ist, und aus einer Innenleiterhülse (8), die mit dem Innen- oder signalführenden Leiter (6) des Kabels (2) verbunden ist, wobei im eingeschobenen Zustand des Steckers die Außenleiterhülse (7) mit den äußeren metallisierten Flanken (3.2) zweier äußerer Schlitze (3) und die Innenleiterhülse (8) mit den metallisierten Flanken (3.1) eines mittleren Schlitzes (3) oder einer Zunge (4) in galvanischem Kontakt steht,
- die Kontaktierung zwischen den Schlitzflanken (3.1, 3.2) und den Hülsen (7, 8) wird durch Kraftschluß gewährleistet.

2. Leitungs-Steckverbindung nach Anspruch 1, **dadurch gekennzeichnet, daß** die Schlitze (3) in der Leiterplatte (1) vorzugsweise über ihre gesamte Länge konstant breit und damit die Schlitzflanken zueinander parallel sind.

3. Leitungs-Steckverbindung nach Anspruch 1, **dadurch gekennzeichnet, daß** jeweils zumindest eine der miteinander korrespondierenden metallisierten Schlitzflanken (3.1, 3.2) mit einem kleinen gerundeten oder spitzen, buckelartigen Vorsprung (9) versehen ist, der jeweils einen definierten Kontakt zu den Hülsen (7, 8) herstellt.

4. Leitungs-Steckverbindung nach Anspruch 1, **dadurch gekennzeichnet, daß** die Innenleiterhülse (8) einen runden oder einen der Zunge (4) angepaßten rechteckigen Querschnitt hat und vorzugsweise koaxial geschlitzt ist.

5. Leitungs-Steckverbindung nach Anspruch 1, **dadurch gekennzeichnet, daß** das mit dem Innen- oder signalführenden Leiter (6) des Kabels (2) verbundene Steckerteil einen runden Querschnitt mit seitlichen Abflachungen oder einen rechteckigen Querschnitt hat und aus Vollmaterial oder als zwei mit in einem kleinen Abstand geführten parallelen Zungen ausgeführt sein kann.

6. Leitungs-Steckverbindung nach Anspruch 1, **dadurch gekennzeichnet, daß** eine größere Zahl Schlitze (3) oder Zungen (4) zur Ausbildung mehrerer, in einer Reihe angeordneter Steckverbindungen für unterschiedliche Aufgaben angeordnet wird.

7. Leitungs-Steckverbindung nach Anspruch 1, **dadurch gekennzeichnet, daß** die mechanische Führung und die lösbare Arretierung des oder der kabelseitigen Steckelemente vorzugsweise über das Schaltungsgehäuse (12) durch Mittel (13, 14, 15) erfolgt, wobei ein Durchlaß am Gehäuse 12 außen mit einem Halteflansch 14 versehen ist, über den die Hebel 15 mit Haken greifen, die die Steckverbindung mit dem Steckergehäuse 13 in der Betriebsstellung arretieren und auch ein Lösen der Halterung gestatten.

8. Leitungs-Steckverbindung nach Anspruch 1, **gekennzeichnet durch** die Ausführung auch der Massekontaktierung als Paarung eines einzelnen Schlitzes (3) oder einer Zunge (4) mit einer Hülse, deren Durchmesser so gewählt ist, daß sie nur zwischen die metallisierten Flanken (3.2) eines Schlitzes paßt oder nur eine Zunge mit Flanken (3.2) umschließt, so daß das kabelseitige Steckerteil aus mehreren, mit jeweils einem Schlitz oder einer Zunge korrespondierenden Hülsen in der Art der Innenleiterhülse (8) besteht.

9. Leitungs-Steckverbindung nach Anspruch 1, **gekennzeichnet durch** die folgenden Merkmale:
- mindestens eine, vorzugsweise zwei Flanken (3.1, 3.2) sind, in vorzugsweise symmetrischer Ausbildung, mit einem Hinterschnitt (16) oder einer Schrägung (17) versehen, in den oder hinter die bei eingeschobenem Steckerteil ein federnder Vorsprung (16.1) oder eine korrelierende Schrägung (17.1) der mit den Flanken kontaktierten Hülse (7) oder (8) greift und so eine Arretierung der Steckverbindung bewirkt,
- die Hülse (7, 8) ist mit mehr als einem koaxialen Schlitz oder mit mindestens einem wendelartigen Schlitz versehen.

10. Leitungs-Steckverbindung nach Anspruch 9, **gekennzeichnet durch** eine umlaufende Einschnürung (18) einer Hülse (7, 8), in die ein radial federnder Ring (19) eingelegt ist, der bei eingeschobenem Steckerteil mit Hinterschnitten (16) in den kontaktierten Flanken (3.1) oder (3.2) korrespondiert.

11. Leitungs-Steckverbindung nach Anspruch 9, **gekennzeichnet durch** eine eine Kontakthülse (7, 8) umfassende und mit ihr verbundene Sekundärhülse (20), die mit den federnden Vorsprüngen (16.1) oder einer Schrägung (17.1) versehen ist, die zusammen mit den Mitteln (16, 17) der Platine die Halterung bewirken.

12. Leitungs-Steckverbindung nach Anspruch 9 bis 11, **dadurch gekennzeichnet, daß** die Halterungs-Hilfsmittel in Gestalt des Rings (19) und der Sekundärhülse (20) aus Metall oder aus einem Kunststoff bestehen können.

13. Leitungs-Steckverbindung nach Anspruch 9 bis 12, **dadurch gekennzeichnet, daß** federnde Vorsprünge (16.1) einer Außenleiterhülse (7) oder einer die Außenleiterhülse (7) umfassenden Sekundärhülse (20) zur mechanischen Halterung in Hinterschnitte (16) oder eine Ringnut (21) in der Wandung des Gehäuses (12) greifen.

## Claims

1. Line plug-in connection for the transmission of electrical energy between a cable, particularly a coaxial cable, and a circuit board provided with conductor tracks, disposed in a housing, **characterized by** the following characteristics:
- the circuit board (1) is provided, in an edge region, with several oblong slots (3) that lie next to one another, which form tongues (4),
- the flanks (3.1, 3.2) of the slots (3) are partially metallized, whereby each partial metallization leads conductively to another conductor track (1.1, 1.2) or conductive surface (1.3) on the circuit board (1), and comprising
- electrical components of the cable-side plug part consisting of a plug having a metallic outer conductor sleeve (7) that is connected with the outer or mass conductor (5) of the cable (2), and of an inner conductor sleeve (8) that is connected with the inner or signal-carrying conductor (6) of the cable (2), whereby in the pushed-in state of the plug, the outer conductor sleeve (7) stands in galvanic contact with the outer metallized flanks (3.2) of the two outer slots (3) and the inner conductor sleeve stands in galvanic contact with the metallized flanks (3.1) of a center slot (3) or a tongue (4),
- contacting between the slot flanks (3.1, 3.2) and the sleeves (7, 8) is guaranteed by means of a non-positive lock.

2. Line plug-in connection according to claim 1, **characterized in that** the slots (3) in the circuit board (1) preferably have a constant width over their entire length, and therefore the slot flanks are parallel to one another.

3. Line plug-in connection according to claim 1, **characterized in that** the in each instance, at least one of the metallized slot flanks (3.1, 3.2) that correspond with one another is provided with a small rounded or pointed, hump-like projection (9) that produces a defined contact with the sleeves (7, 8), in each instance.

4. Line plug-in connection according to claim 1, **characterized in that** the inner conductor sleeve (8) has a round cross-section, or a rectangular cross-section adapted to the tongue (4), and is preferably slit coaxially.

5. Line plug-in connection according to claim 1, **characterized in that** the plug part connected with the inner or signal-carrying conductor (6) of the cable (2) has a round cross-section with flattened regions on the sides, or a rectangular cross-section, and can be structured from solid material or as two parallel tongues guided at a small distance.

6. Line plug-in connection according to claim 1, **characterized in that** a larger number of slots (3) or tongues (4) is disposed to form several plug-in connections disposed in a row, for different tasks.

7. Line plug-in connection according to claim 1, **characterized in that** the mechanical guidance and the releasable locking of the cable-side plug-in element(s) preferably takes place by way of the circuit housing (12), by means of means (13, 14, 15), whereby a passage on the housing 12 is provided with a holder flange 14 on the outside, by way of which the levers 15 engage with hooks that lock the plug-in connection in the operating position with the plug housing 13, and also permit release of the holder.

8. Line plug-in connection according to claim 1, **characterized by** the implementation also of the mass contact as a pairing of an individual slot (3) or a tongue (4) with a sleeve, the diameter of which is selected in such a manner that it fits only between the metallized flanks (3.2) of a slot or only surrounds a tongue with flanks (3.2), so that the cable-side plug part consists of several sleeves that correspond with a slot or a tongue, in each instance, in the manner of the inner conductor sleeve (8).

9. Line plug-in connection according to claim 1, **characterized by** the following characteristics:
- at least one, preferably two flanks (3.1, 3.2) are provided, preferably in a symmetrical configuration, with an undercut (16) or a bevel (17), into which or behind which a resilient projection (16.1) or a correlating bevel (17.1) of the sleeve (7) or (8) contacted with the flanks engages when the plug part is pushed in, and thereby brings about locking of the plug-in connection,
- the sleeve (7, 8) is provided with more than one coaxial slot or with at least one spiral-like slot.

10. Line plug-in connection according to claim 9, **characterized by** a circumferential constriction (18) of a sleeve (7, 8), into which a radially resilient ring (19) is laid, which corresponds with undercuts (16) in the contacting flanks (3.1) or (3.2) when the plug part is pushed in.

11. Line plug-in connection according to claim 9, **characterized by** a secondary sleeve (20) that surrounds a contact sleeve (7, 8) and is connected with it, which secondary sleeve is provided with the resilient projections (16.1) or a bevel (17.1), which bring about holding, together with the means (16, 17) of the board.

12. Line plug-in connection according to claim 9 to 11, **characterized in that** ancillary holding means can consist of metal or of a plastic, in the form of the ring (19) and the secondary sleeve (20).

13. Line plug-in connection according to claim 9 to 12, **characterized in that** resilient projections (16.1) of an outer conductor sleeve (7) or a secondary sleeve (20) that surrounds the outer conductor sleeve (7) engage in undercuts (16) or a ring groove (21) in the wall of the housing (12), for mechanical holding.

## Revendications

1. Connexion enfichée de conducteurs pour la transmission d'énergie électrique entre un câble, en particulier un câble coaxial, et une carte de circuits disposée dans un boîtier et pourvue de pistes conductrices, **caractérisée en ce que** :
- la carte de circuits (1) est dotée dans une zone de bord de plusieurs fentes (3) allongées contiguës qui forment des languettes (4),
- les flancs (3.1, 3.2) des fentes (3) sont partiellement métallisés, chaque métallisation partielle menant de façon conductrice à une autre piste (1.1, 1.2) ou surface conductrice (1.3) sur la carte de circuits (1),
et comprenant :
- des composants électriques de la partie de connecteur du côté câble composés d'un connecteur avec une douille de conducteur extérieur (7) métallique qui est reliée au conducteur extérieur ou de masse (5) du câble (2) et une douille de conducteur intérieur (8) qui est reliée au conducteur intérieur ou de signal (6) du câble (2), la douille de conducteur extérieur (7) étant en contact galvanique avec les flancs métallisés extérieurs (3.2) de deux fentes extérieures (3) et la douille de conducteur intérieur (8) avec les flancs métallisés (3.1) d'une fente (3) médiane ou d'une languette (4) lorsque le connecteur est enfiché,
- le contact entre les flancs (3.1, 3.2) des fentes et les douilles (7, 8) étant garanti par friction.

2. Connexion enfichée de conducteurs selon la revendication 1, **caractérisée en ce que** les fentes (3) de la carte de circuits (1) ont de préférence une largeur constante sur toute leur longueur et les flancs des fentes sont ainsi parallèles les uns aux autres.

3. Connexion enfichée de conducteurs selon la revendication 1, **caractérisée en ce qu'**au moins un des flancs métallisés (3.1, 3.2) correspondant l'un à l'autre est doté d'une saillie (9) arrondie ou pointue en forme de bosse, qui établit un contact défini avec les douilles (7, 8).

4. Connexion enfichée de conducteurs selon la revendication 1, **caractérisée en ce que** la douille de conducteur intérieur (8) a une section ronde ou rectangulaire adaptée à l'une des languettes (4) et est de préférence fendue dans le sens coaxial.

5. Connexion enfichée de conducteurs selon la revendication 1, **caractérisée en ce que** la partie du connecteur reliée au conducteur intérieur ou de signal (6) du câble (2) a une section ronde avec des méplats latéraux ou une section rectangulaire et peut être faite d'un matériau plein ou conformée comme deux languettes parallèles proches l'une de l'autre.

6. Connexion enfichée de conducteurs selon la revendication 1, **caractérisée en ce qu'**un grand nombre de fentes (3) ou de languettes (4) est disposé pour former plusieurs connexions enfichées alignées pour différentes fonctions.

7. Connexion enfichée de conducteurs selon la revendication 1, **caractérisée en ce que** le guidage mécanique et le blocage réversible du ou des éléments de connecteur du côté câble sont réalisés de préférence par le boîtier du circuit (12) par des moyens (13, 14, 15), un passage dans le boîtier (12) étant muni sur l'extérieur d'une bride de fixation (14) par laquelle les leviers (15) se mettent en prise avec des crochets qui bloquent la connexion enfichée avec le boîtier de connecteur (13) dans la position de service et autorisent aussi un déblocage de la fixation.

8. Connexion enfichée de conducteurs selon la revendication 1, **caractérisée en ce que** le contact à la masse est lui aussi conçu comme une combinaison d'une seule fente (3) ou d'une languette (4) avec une douille dont le diamètre est choisi de telle sorte qu'elle s'adapte seulement entre les flancs métallisés (3.2) d'une fente ou qu'elle entoure seulement une languette avec des flancs (3.2), de sorte que la partie de connecteur du côté câble se compose de plusieurs douilles analogues à la douille de conducteur intérieur (8) correspondant chacune avec une fente ou une languette.

9. Connexion enfichée de conducteurs selon la revendication 1, **caractérisée en ce que** :
- au moins un flanc, de préférence deux (3.1, 3.2), sont dotés, dans une conformation de préférence symétrique, d'une contre-dépouille (16) ou d'un chanfrein (17), dans laquelle ou derrière lequel, lorsque la partie de connecteur est enfichée, une saillie élastique (16.1) ou un chanfrein (17.1) correspondant de la douille (7 ou 8) mise en contact avec les flancs se met en prise et réalise ainsi un blocage de la connexion enfichée,
- la douille (7, 8) est dotée de plus d'une fente coaxiale ou d'au moins une fente en spirale.

10. Connexion enfichée de conducteurs selon la revendication 9, **caractérisée en ce qu'**un resserrement continu (18) d'une douille (7, 8) est prévu, dans lequel une bague (19) élastique dans le sens radial est insérée, qui correspond, lorsque la partie de connecteur est enfichée, avec des contre-dépouilles (16) dans les flancs (3.1 ou 3.2) mis en contact.

11. Connexion enfichée de conducteurs selon la revendication 9, **caractérisée en ce qu'**elle comprend une douille secondaire (20) entourant une douille de contact (7, 8) et reliée à celle-ci, qui est dotée de saillies (16.1) élastiques ou d'un chanfrein (17.1) réalisant la fixation avec les moyens (16, 17) de la carte.

12. Connexion enfichée de conducteurs selon les revendications 9 à 11, **caractérisée en ce que** les moyens auxiliaires de fixation formés par la bague (19) et la douille secondaire (20) peuvent se composer de métal ou d'une matière plastique.

13. Connexion enfichée de conducteurs selon les revendications 9 à 12, **caractérisée en ce que** des saillies élastique (16.1) d'une douille de conducteur extérieur (7) ou d'une douille secondaire (20) entourant la douille de conducteur extérieur (7) se mettent en prise dans des contre-dépouilles (16) ou une gorge annulaire (21) dans la paroi du boîtier (12) en vue de la fixation mécanique.
